# EUROPÄISCHE PATENTSCHRIFT

(11) **EP 0 163 040 B1**
(45) Veröffentlichungstag und Bekanntmachung des Hinweises auf die Patenterteilung: **27.07.1988**
(21) Anmeldenummer: 85103486.8
(22) Anmeldetag: 25.03.1985
(51) Int. Cl.: D06B 3/36, D06B 23/04

(54) **Vorrichtung zur Kontinue-Behandlung von endlosem Textilgut**
Device for the continual treatment of endless textile fabric material
Dispositif pour traitement en continu d'une matière textile sans fin

(30) Priorität: 25.05.1984 DE 3419487
(43) Veröffentlichungstag der Anmeldung: 04.12.1985
(73) Patentinhaber: FLEISSNER Maschinenfabrik AG, CH-9445 Rebstein (CH)
(72) Erfinder: Fleissner, Gerold, CH-7006 Chur (CH)

(56) Entgegenhaltungen:
- CH-A- 245 641
- DE-A- 1 774 332
- DE-A- 2 041 112
- DE-C- 856 290
- GB-A- 1 556 474
- US-A- 3 506 863

## Beschreibung

Die Erfindung bezieht sich auf eine Vorrichtung zur Kontinue-Behandlung von endlosem Textilgut, wie z. B. Gewebebahnen, mit mehreren in einem Gehäuse drehbar gelagerten, in zwei Reihen hintereinander geschalteten, teilweise einzeln elektrisch angetriebenen Umlenkwalzen und einem vor- und/oder nachgeschalteten, von einer pneumatisch oder hydraulisch über einen Druckzylinder oder elektrisch mit einem vorbestimmten Druck belasteten Spannungsregeleinrichtung, wie Tänzerwalze, in der Umlaufgeschwindigkeit gesteuerten Preßwalzenpaar für den Transport des Textilgutes.

Bei der Bearbeitung von endlosem Textilgut, sei es eine breite Ware oder seien es z. B. Kabel, nimmt die Warenspannung von Umlenkwalze zu Umlenkwalze infolge des Reibwiderstandes an diesen Umlenkwalzen zu. Dieses negative, verzögerte Drehmoment würde ein Abbremsen der mit einer bestimmten Geschwindigkeit laufenden Ware bewirken, wenn nicht eine konstante Geschwindigkeit durch das ziehende Preßwalzenpaar aufrecht erhalten würde. Infolgedessen steigt die Zugspannung in der Ware, und zwar von Umlenkwalze zu Umlenkwalze.

Wird weiterhin eine schrumpfende Warenbahn in eine Naßbehandlungsvorrichtung der genannten Art gegeben, so zieht sich das Textilgut im Laufe der Behandlung immer mehr zusammen, und zwar mit einer für dieses Textilgut charakteristischen Schrumpfkurve. Diese Tatsache hat zur Folge, daß sich jede in Transportrichtung folgende Umlenkwalze mit einer anderen Drehzahl drehen muß als die vorhergehende. Es gilt nämlich für eine derartige Behandlung, daß über den ganzen Arbeitsvorgang keine, zumindest aber eine gleichmäßige Warenspannung in dem Textilgut erzeugt wird. Ansonsten würde der Schrumpfvorgang nachteilig beeinflußt werden. Die Regelung der Durchzugsgeschwindigkeit des Textilgutes, d. h. die Abzugsgeschwindigkeit, erfolgt im allgemeinen durch die bekannte Tänzerwalzensteuerung. Dabei wird durch die Höhenstellung der Tänzerwalze über ein Potentiometer dem Abzugsaggregat, wie Preßwalzenpaar am Auslauf der Maschine, der Strom zugeführt, der für den gewünschten Durchzug der Ware sorgt. Auf eine besondere Regelung der Stromzufuhr wird in der DE-C-856 290 hingewiesen.

Bei der Naßbehandlung einer Warenbahn ist zu beachten, daß bei einer vorgesehenen Warenlaufgeschwindigkeit eine Warenbelastung durch Schleppwasser vorhanden ist. Dies bewirkt eine weiterhin anwachsende Warenspannung an jeder Umlenkwalze. Die Belastung durch Schleppwasser steigt parabelförmig mit der zunehmenden Warengeschwindigkeit.

Es ist durch die DE-A-1474969 bekannt, zur Lösung dieses Problems die einzeln, z. B. elektrisch angetriebenen Umlenkwalzen über von Hand einstellbare Friktionskupplungen anzutreiben oder Reibantriebe zu verwenden. Mit Hilfe dieser Berührungsapparate wird nur ein unbefriedigendes Ergebnis erzielt. Einmal können diese Friktionsantriebe nur ungenau eingestellt werden. Ihre Justierbarkeit ist sehr gering. Viel wesentlicher ist jedoch die Notwendigkeit, die Antriebe jeweils auf die Verhältnisse einer jeden Antriebswalze bzw. auf die besondere Art der Warenbehandlung gesondert einzustellen. Dies kann nur ein Fachmann durchführen, und auch der nur ungenügend, da Fehlerquellen nicht zu verrneiden sind.

Es ist weiterhin bekannt, die einzelnen Umlenkwalzen mittels eines Motors mit konstantem Drehmoment, wie z. B. Ölmotor, anzutreiben. Bei dieser Lösung ist der Antriebsaufwand jedoch sehr groß.

Durch die DE-A-25 51 084 ist es schließlich bekannt, daß der Druckzylinder der Spannungsregeleinrichtung, wie Tänzerwalze, mit einem vordruckabhängigen Ventil verbunden ist, das über Stellglieder die festgestellten Druckwerte zum direkten Antrieb der Umlenkwalzen weitergibt. Diese Lösung vereinfacht den gewünschten Antrieb der Umlenkwalzen in Abhängigkeit der gewünschten Warengeschwindigkeit oder des jeweils zu behandelnden Textilgutes. Nach wie vor ist jedoch das Problem ungelöst, wie die Antriebe der einzelnen Umlenkwalzen gesteuert werden in Abhängigkeit des dort speziell herrschenden Warenzuges.

Der Erfindung liegt die Aufgabe zugrunde, eine Vorrichtung anfangs genannter Art derart weiterzuentwickeln, daß die innerhalb der Vorrichtung mit einem direkten Antrieb versehenen Umlenkwalzen differenziert angetrieben werden, und zwar im Vergleich zu der dort herrschenden Warenspannung mit dem Ziel, daß an jeder Umlenkwalze durch Ansteuerung eines exakt gleichen Drehmoments die an den jeweiligen Umlenkwalzen entstehenden zusätzlichen Längszugkräfte, infolge eines sich einstellenden Schrumpfvorganges, der jeweils sich ändernden Reibwerte oder des aufgenommenen Schleppwassers usw., nunmehr wieder bis zum Wert « Null aufgehoben werden.

Zur Lösung der gestellten Aufgabe sieht die Erfindung vor, daß der elektrische Antrieb zumindest von zweien der Umlenkwalzen mit je einer Kraftmeßeinrichtung elektrisch verbunden ist, deren Meßwerte in einem Differenzverstärker verglichen und dort in ein positives oder negatives Steuersignal zum Korrigieren des tatsächlichen Drehmomentes umgewandelt werden. Auf diese Weise ist ein exakter Vergleich des tatsächlich herrschenden Drehmomentes an den hintereinander geschalteten, angetriebenen Umlenkwalzen - meist die der oberen Reihe - möglich, und der Vergleichswert kann sogleich zur Korrektur des notwendigen Drehmomentes verwendet werden.

Im allgemeinen genügt es, wenn die erste und letzte angetriebene Umlenkwalze dieser Behandlungsvorrichtung mit den Kraftmeßeinrichtungen versehen sind. Selbstverständlich ist auch eine Lösung denkbar, wo das Gewicht der Tänzerwalze, die ja die Spannung im Textilgut durch ihr aktives Gewicht vorgibt und auch eine Umlenkwalze ist, gemessen und zur Justierung des Drehmomentes der Umlenkwalzenantriebe innerhalb der Behandlungsvorrichtung verwendet wird, oder wo mehr als nur zwei, ev. alle angetriebenen Umlenkwalzen, in ihrem Antriebswert miteinander verglichen und gesteuert werden.

Das Solldrehmoment zum Antrieb der Umlenkwalzen wird zweckmäßigerweise durch das aktive Gewicht der Tänzerwalze od. dgl. bestimmt.

In der Zeichnung ist ein Ausführungsbeispiel der Vorrichtung nach der Erfindung dargestellt. Es zeigen :
Figur 1 einen Schnitt längs einer Rollenkufe mit vor- und nachgeordnetem Preßwalzenpaar.
Figur 2 eine Umlenkwalze der oberen und unteren Reihe mit den an diesen vorhandenen Kräften.
Figur 3 eine elektrische Schaltung für die Drehmomentsteuerung von zwei Walzenantrieben und
Figur 4 einen Schnitt quer durch die Vorrichtung nach Figur 1.

Die Erfindung wird anhand eines Ausführungsbeispiels an einer Naßbehandlungsvorrichtung erläutert. Sie besteht aus einem rundum geschlossenen Gehäuse 1 mit an den Stirnseiten vorgesehenem Ein- und Auslauf, in dem in zwei Reihen Umlenkwalzen 2, 2' zum mäanderförmigen Transport eines Textilgutes 3 drehbar gelagert sind. Die Umlenkwalzen 2' der unteren Reihe drehen sich innerhalb einer Flüssigkeit mit einem Niveau 4. Sie sind nicht angetrieben, während die Walzen 2 der oberen Reihe jeweils einzeln elektrisch angetrieben sind. Am Ende der Behandlungsvorrichtung ist ein Quetschwalzenpaar 5 angeordnet, das für den gleichmäßigen Transport des Textilgutes 3 auf dieses einen gewissen Längszug ausübt. Die Transportgeschwindigkeit, die Umdrehungsgeschwindigkeit der Preßwalzen 5 bestimmt die der Vorrichtung vorgeordnete Tänzerwalze 6, die über ein Potentiometer 7 auf den Preßwalzenantrieb wirkt. Die Tänzerwalze 6 ist durch einen Druckzylinder 8 pneumatisch oder hydraulisch belastet. Es ist jedoch auch möglich, hier eine elektrische Spannungsregeleinrichtung anzuordnen. Entsprechend des hier auf die Ware wirkenden Längszuges ist das Solldrehmoment an den Walzenantrieben 10 festgelegt. Dieser Tänzerwalze ist ein weiteres Preßwalzenpaar 9 vorgeordnet, das im Grunde genommen den vorhergehenden, nicht dargestellten Maschinenteilen zuzuordnen ist, zwischen denen jedoch durch ihren jeweiligen Gleichstromantrieb die Transportgeschwindigkeit des Textilgutes 3 gesteuert wird.

An den in der oberen und unteren Reihe angeordneten Umlenkwalzen 2, 2' wirken mehrere Kräfte, die im einzelnen in Figur 2 dargestellt sind. Zunächst ist da einmal die Bahnzugskraft S zu nennen, die durch den Transport des Textilgutes durch die Behandlungsvorrichtung von den Preßwalzen 5, 9 bestimmt ist. Bezüglich der Walze 2 entspricht dieser Bahnzugskraft S auf der anderen Seite der Walze die Kraft S'. An der Walze 2, die mit der Umfangskraft Ff.L angetrieben umläuft, wirkt entgegen der Umfangskraft der Reibungswiderstand W und lotrecht nach unten das Walzengewicht G_{W}.

Weiterhin besteht bei der von der Walze 2' bis zur Walze 2 aufwärts laufenden Warenbahn eine Kraft G_{wasser}, die von dem Schleppwasser bestimmt ist. Die Menge des von dem Textilgut mitgenommenen Wassers ist von der Transportgeschwindigkeit des Textilgutes abhängig. An der unteren nicht angetriebenen Umlenkwalze 2' wirkt - neben den Bahnzugskräften S und S' - ebenfalls die entgegen der Transportrichtung gerichtete Widerstandskraft aufgrund der Reibung in Dichtungen und Lager und das Gewicht der Walze. Eine gleichbleibende Längsspannung innerhalb der Warenbahn zwischen einer Stelle vor der oberen Umlenkwalze 2 und hinter der Umlenkwalze, also die Bahnzugskräfte S und S', existiert nur dann, wenn diese beiden entgegengesetzt gerichteten Kräfte gleich groß sind. Um dies zu erreichen, muß der Antrieb 10 der Umlenkwalze 2 mit einem festzulegenden Drehmoment umlaufen.

Die Umlenkwalzen müssen mit einer bestimmten Größe eines Drehmomentes angetrieben werden. Um diese ansteuern zu können dienen Kraftmeßdosen M₁ und M₂, über die die erste und letzte Umlenkrolle an ihrer Lagerwelle gegenüber dem Gehäuse der Vorrichtung abgestützt sind. Diese elektrischen Einheiten messen die Bahnzugskräfte F_{N} an den zugeordneten Umlenkwalzen 2 und geben sie gemäß Figur 3 an einen Differenzverstärker weiter, der sie zu einem Steuersignal umwandelt: Je nach Vorzeichen des resultierenden, zur Drehmomentsteuerung verwendeten Signals ändert sich dann das Drehmoment der Umlenkwalzenantriebe. Die optimale Einstellung ist dann erreicht, wenn die beiden Kraftmeßdosen M₁ und M₂ mit den gleichen Kräften F_{N} beaufschlagt werden.

Statt der ersten Umlenkwalze (2, M₁) kann auch die Tänzerwalze 6 zur Justierung des Drehmomentes an der letzten Umlenkwalze (M₂) verwendet werden, da ja diese aufgrund ihres Gewichtes bzw. aufgrund des durch sie im Textilgut bewirkten Längszuges, das wünschenswerte Solldrehmoment vorgibt. Es kann also Mᵢ entfallen und M₃ mit M₂ zusammenarbeiten.

In Figur 4 ist der Übersichtlichkeit halber die Vorrichtung noch einmal im Querschnitt dargestellt, mit der oberen angetriebenen Umlenkwalze 2 und der unteren lose-umlaufenden Umlenkwalze 2'.

Für den Antrieb der oberen Umlenkwalze 2 sorgt der Elektromotor 10, und für den tatsächlich an dieser Umlenkwalze angreifenden Bahnlängszug dienen die Kraftmeßdosen M₁ bzw. M₂ (oder M₃), die auf der anderen Längsseite der Vorrichtung der jeweiligen Welle zugeordnet sind.

## Patentansprüche

1. Vorrichtung zur Kontinue-Behandlung von endlosem Textilgut, wie z. B. Gewebebahnen, mit mehreren in einem Gehäuse (1) drehbar gelagerten, in zwei Reihen je hintereinander angeordneten, teilweise einzeln elektrisch angetriebenen Umlenkwalzen (2, 2') zum mäanderförmigen Transport des Textilgutes und einem vor und/oder nachgeschalteten, von einer pneumatisch oder hydraulisch über einen Druckzylinder (8) oder elektrisch mit einem vorbestimmten Druck belasteten Spannungsregeleinrichtung, wie Tänzerwalze (6), in der Umfangsgeschwindigkeit gesteuerten Preßwalzenpaar (5) für den Transport des Textilgutes, dadurch gekennzeichnet, daß zumindest zwei der Umlenkwalzen (2, 2', 6) mit je einer Kraftmeßeinrichtung (M₁, M₂, M₃) versehen sind, welche zwischen den Umlenkwalzenwellen und dem Gehäuse (1) zur Messung der Bahnzugkräfte (F_{N}) angeordnet sind und deren Meßwerte in einem Differenzverstärker verglichen und dort in ein positives oder negatives Steuersignal zum Korrigieren des tatsächlichen Drehmomentes der zugeordneten Antriebe (10) der Umlenkwalzen (2, 2', 6) umgewandelt wird, derart, daß in optimaler Weise die mindestens zwei Kraftmeßeinrichtungen (M₁. M₂, M₃) mit den gleichen Bahnzugkräften (F_{N}) beaufschlagt sind.

2. Vorrichtung nach Anspruch 1, dadurch gekennzeichnet, daß die erste und die letzte angetriebene Umlenkwalze (2) dieser Behandlungsvorrichtung mit einer Kraftmeßeinrichtung (M₁, M₂) versehen ist.

3. Vorrichtung nach Anspruch 1, dadurch gekennzeichnet, daß die Tänzerwalze (6) und die letzte angetriebene Umlenkwalze (2) dieser Behandlungsvorrichtung mit einer Kraftmeßeinrichtung (M₃, M₂) versehen ist.

4. Vorrichtung nach Anspruch 1, 2 oder 3, dadurch gekennzeichnet, daß das Solldrehmoment zum Antrieb der Umlenkwalzen (2) durch das aktive Gewicht (8) der Tänzerwalze (6) od. dgl. bestimmt ist.

## Claims

1. Apparatus for the continuous treatment of endless textile material, such as fabric webs, for example, having a plurality of guide rollers (2, 2') for the meander-like transport of the textile material, which rollers are rotatably mounted in a housing (1) and are disposed in series with one another in two rows, some of the guide rollers being individually electrically driven, and a pair of pressure rollers (5) for the transport of the textile material, such pressure rollers being situated at the input and/or output end and being controlled in respect of the circumferential speed by a tension regulating means, such as a compensating roller (6), which is loaded at a predetermined pressure pneumatically or hydraulically, via a hydraulic cylinder (8), or electrically, characterised in that at least two of the guide rollers (2, 2', 6) are each provided with a force measuring device (Mᵢ, M₂, M₃), such devices being disposed between the shafts of the guide rollers and the housing (1) to measure the web tensile forces (F_{N}), and the measure values of which devices are compared in a differential amplifier and converted there into a positive or negative control signal for correcting the actual torque of the associated driving means (10) of the guide rollers (2, 2', 6), so that at least two of the force measuring devices (Mᵢ, M₂, M₃) are loaded with the same web tensile forces (F_{N}) in an optimum manner.

2. Apparatus according to claim 1, characterised in that the first and final driven guide rollers (2) of this treatment apparatus are each provided with a force measuring device (Mᵢ, M₂).

3. Apparatus according to claim 1, characterised in that the compensating roller (6) and the final driven guide roller (2) of this treatment apparatus are each provided with a force measuring device (M₃, M₂).

4. Apparatus according to claim 1, 2 or 3, characterised in that the desired torque for driving the guide rollers (2) is determined by the active weight (8) of the compensating roller (6) or the like.

## Revendications

1. Dispositif destiné au traitement en continu d'un produit textile sans fin, tel que, par exemple, un produit sous forme de nappe ou de bande de tissu, dispositif qui comporte plusieurs rouleaux de renvoi (2, 2') montés, en deux rangées, les uns à la suite des autres, dans un logement (1) de façon à pouvoir y tourner et commandés, pour une part, individuellement par commande électrique, et une paire de rouleaux de pression (5) destinés à assurer le transport du produit textile, montés en aval et/ou en amont des rouleaux de renvoi, rouleaux de pression dont la vitesse périphérique est réglée par un appareil de réglage de tension, tel qu'un rouleau danseur (6), chargé d'une pression déterminée au préalable, par voie pneumatique ou hydraulique, par l'intermédiaire d'un cylindre à pression (8), ou encore électriquement, le dispositif étant caractérisé en ce qu'au moins deux des rouleaux de renvoi (2, 2', 6) sont munis chacun d'un appareil dynamométrique (Mₗ, M₂, M₃), les appareils dynamométriques étant montés entre les arbres des rouleaux de renvoi et le logement (1), pour donner la mesure des forces de traction (F_{N}) qui sont exercées sur la nappe ou sur la bande de produit textile, appareils dynamométriques (Mᵢ, M₂, Mₐ) dont les valeurs de mesure sont comparées dans un amplificateur de différences et sont en cet endroit converties en un signal positif ou négatif en vue de la correction du couple de rotation effectif des commandes correspondantes (10) des rouleaux de renvoi (2, 2', 6), de telle façon que les deux appareils dynamométriques (Mₗ, M₂, M₃) au moins prévus soient, de façon optimale, chargés par des forces de traction égales (F_{N}) exercées sur la nappe ou sur la bande de produit textile.

2. Dispositif suivant la revendication 1, caractérisé en ce que le premier et le dernier des rouleaux de renvoi (2), qui sont commandés, de ce dispositif de traitement sont munis d'un appareil dynamométrique (Mᵢ, M₂).

3. Dispositif suivant la revendication 1, caractérisé en ce que le rouleau danseur (6) et le dernier des rouleaux de renvoi (2), qui sont commandés, de ce dispositif de traitement sont munis d'un appareil dynamométrique (M₃, M₂).

4. Dispositif suivant l'une quelconque des revendications 1, 2 et 3, caractérisé en ce que le couple de rotation théorique pour la commande des rouleaux de renvoi (2) est déterminé par le poids actif (8) au rouleau danseur (6) ou à l'organe équivalent, du même genre, qui est utilisé.
